# EUROPÄISCHE PATENTSCHRIFT

(11) **EP 1 503 385 B1**
(45) Veröffentlichungstag und Bekanntmachung des Hinweises auf die Patenterteilung: **23.02.2011**
(21) Anmeldenummer: 03017417.1
(22) Anmeldetag: 01.08.2003
(51) Int. Cl.: G21F 5/08, G21F 5/008

(54) **Transport- und/oder Lagerbehälter**
Transport and/or storage container
Conteneur de transport et/ou de stockage

(43) Veröffentlichungstag der Anmeldung: 02.02.2005
(73) Patentinhaber: GNS Gesellschaft für Nuklear-Service mbH, 45127 Essen (DE)
(72) Erfinder: Hüggenberg, Roland Dipl-Ing., 44795 Bochum (DE); Diersch, Rudolf, Dr. Ing, 45127 Essen (DE)
(74) Vertreter: Rohmann, Michael

(56) Entgegenhaltungen:
- WO-A-97/39457
- DE-A- 19 614 548
- DE-U- 20 209 845

## Beschreibung

Die Erfindung betrifft einen Transport- und/oder Lagerbehälter mit zumindest einem in einem Aufnahmeraum aufgenommenen radioaktiven Element, mit einem Behälterboden, einem Behältermantel und einem an den Aufnahmeraum angrenzenden Behälterdeckel, wobei im vertikalen Aufstellzusatz des Behälters ein Freiraum mit einem axialen Abstand f zwischen dem radioaktiven Element und dem Behälterdeckel vorhanden ist und wobei behälterinnenseitig am Behälterboden zumindest ein Federelement vorgesehen ist, wobei das Federelement im vertikalen Aufstellzustand des Behälters durch das Eigengewicht des radioaktiven Elementes unter Vorspannung setzbar ist. - Radioaktive Elemente meint hier insbesondere abgebrannte oder frische Brennelemente oder HAW-Glaskokillen (HAW: high active waste).

Transport- und/oder Lagerbehälter der vorstehend beschriebenen Art gibt es in verschiedenen Ausführungsformen. Bei diesen bekannten Transport- und/oder Lagerbehältern ist in der Regel zwischen den aufgenommenen radioaktiven Elementen, beispielsweise zwischen den aufgenommenen Brennelementen und dem Behälterdeckel ein axialer Abstand bzw. ein axialer Freiraum verwirklicht. Die dementsprechend eingerichtete vertikale Höhe des Aufnahmeraumes des Behälters trägt zunächst dem Umstand Rechnung, dass in dem Behälter Komponenten bzw. radioaktive Elemente mit unterschiedlichen Abmessungen aufnehmbar sein müssen. Außerdem müssen Fertigungstoleranzen in Bezug auf die Behälterkomponenten und in Bezug auf die aufgenommenen Komponenten berücksichtigt werden. Fernerhin ist dem Umstand Rechnung zu tragen, dass eine relative thermische Ausdehnung von aufgenommenen Komponenten und Behälterkomponenten stattfinden kann sowie eine Längenänderung der im Behälter aufgenommenen Komponenten infolge radioaktiver Bestrahlung. Ein kleiner, axialer Freiraum zwischen radioaktiven Elementen und Behälterdeckel wird auch dann erforderlich, wenn der Behälterdeckel funktionssicher, beispielsweise fernbedient, unter Wasser aufgesetzt werden muss. Die meisten dieser bekannten Behälter haben sich in Festigkeit- bzw. stabilitätsmäßiger Hinsicht bewährt. Allerdings ist die mechanische Resistenz im Hinblick auf bestimmte Ausnahmesituationen verbesserungsfähig bzw. verbesserungsbedürftig. Eine solche Ausnahmesituation ist insbesondere der freie Fall eines Behälters, der dann mit dem behälterdeckelseitigen Stirnende bzw. der behälterdeckelseitigen Stirnfläche auf einer starren Unterlage aufprallt. In der Phase des freien Falls bleibt ein Abstand zwischen den aufgenommenen radioaktiven Elementen und dem Behälterdeckel. Auf diese Weise kommt es gleichsam zu einem verzögerten Aufprall der Elemente und sowohl das Deckelsystem als auch die aufgenommenen Elemente werden relativ stark belastet. Es versteht sich, dass eine solch hohe Belastung aus Gründen der Sicherheit unerwünscht ist. In DE 202 09 845 U ist ein Behältersystem zum Transport und zur Lagerung hoch radioaktiver Materialien offenbart, das einen Außenbehälter aufweist, in dem ein Innenbehälter von einem mittleren Behälter umschlossen aufgenommen ist. Der Außenbehälter weist in seinem Innenraum an der Innenfläche sowie am Deckel und der Bodenplatte nach innen gerichtete Federelemente auf, die mit einer Vorspanneinrichtung mit der Maßgabe vorgespannt sind, dass der mittlere Behälter freischwebend in dem Außenbehälter aufgenommen wird. Das Montieren dieses Behältersystems ist jedoch insbesondere unter Wasser und fernbedient sehr aufwendig.

Demgegenüber liegt der Erfindung das technische Problem zugrunde, einen Transport- und/oder Lagerbehälter der eingangs genannten Art anzugeben, bei dem die vorstehend beschriebenen Nachteile vermieden werden und der sich beim freien Fall mit deckelseitigem Aufprall durch Festigkeit bzw. Stabilität und somit durch Sicherheit auszeichnet.

Zur Lösung dieses technischen Problems lehrt die Erfindung einen Transport- und/oder Lagerbehälter, der dadurch gekennzeichnet ist, dass der dabei erzeugte Vorspannweg V des Federelementes größer ist als der Abstand f des radioaktiven Elementes zum Behälterdeckel im vertikalen Aufstellzustand des Behälters und dass das radioaktive Element behälterbodenseitig eine Ausnehmung für die Aufnahme zumindest eines Teils des Federelementes aufweist.

Es liegt im Rahmen der Erfindung, dass mehrere radioaktive Elemente in den Aufnahmeraum des Behälters aufgenommen sind. Bei den radioaktiven Elementen handelt es sich vorzugsweise um abgebrannte oder frische Brennelemente oder um HAW-Glaskokillen. Es liegt auch im Rahmen der Erfindung, dass in an sich üblicher Weise ein Tragkorb für die Aufnahme der radioaktiven Elemente im Aufnahmeraum vorhanden ist. Grundsätzlich kann mindestens ein Federelement auch zwischen dem Tragkorb und dem Behälterboden angeordnet sein. Für solche Ausführungsformen meint der Begriff radioaktives Element im Rahmen der Erfindung prinzipiell auch einen Tragkorb, ein Tragelement oder eine Hülle für ein radioaktives Element bzw. für mehrere radioaktive Elemente.

Wenn der erfindungsgemäße Transport- und/oder Lagerbehälter ein Deckelsystem mit mehreren Deckeln aufweist, beispielsweise einen Primärdeckel und einen Sekundärdeckel, so ist mit Behälterdeckel der innere Deckel gemeint, der unmittelbar an den Aufnahmeraum für die radioaktiven Elemente angrenzt. - Es liegt im Rahmen der Erfindung, dass zwischen

Behälterboden und radioaktivem Element zumindest ein Federelement vorgesehen ist. Wenn das Federelement erfindungsgemäß unter Vorspannung gesetzt wird, reduziert sich seine Länge. Das Federelement wird also unter dem Eigengewicht des radioaktiven Elementes bzw. der radioaktiven Elemente gleichsam zusammengedrückt. Vorspannweg des Federelementes meint im Rahmen der Erfindung die Strecke bzw. den Weg, um den das Federelement unter dem Eigengewicht des radioaktiven Elementes im Vergleich zum entspannten Zustand des Federelementes zusammengedrückt wird.

Das Federelement wird im vertikalen Aufstellzustand des Behälters durch ein Vertikaler Aufstellzustand des Behälters meint insbesondere, dass der Behälterboden des Behälters auf einem Untergrund aufsteht und der Behälterdeckel oberseitig am Behälter orientiert ist.

Nach sehr bevorzugter Ausführungsform der Erfindung ist das Federelement eine Schraubenfeder. Die Schraubenfeder besteht zweckmäßigerweise aus Stahl. Grundsätzlich liegt es aber auch im Rahmen der Erfindung, ein Federelement als Elastomerfeder auszubilden. Federelement meint im Rahmen der Erfindung grundsätzlich jedes Element, das unter dem Eigengewicht eines radioaktiven Elementes zusammendrückbar bzw. unter Vorspannung setzbar ist, und das bei Entlastung ein elastisches Rückstellvermögen zeigt.

Erfindungsgemäß weist ein radioaktives Element behälterbodenseitig eine Ausnehmung für die Aufnahme zumindest eines Teils eines Federelementes auf. In einem erfindungsgemäßen Transport- und/oder Lagerhälter befindet sich in der Regel eine Mehrzahl von radioaktiven Elementen. Nach sehr bevorzugter Ausführungsform der Erfindung weist jedes radioaktive Element eine behälterbodenseitige Ausnehmung zur Aufnahme eines Federelementes auf. Wenn es sich bei den radioaktiven Elementen um Brennelemente handelt, so befindet sich die behälterbodenseitige Ausnehmung im Fußstück eines Brennelementes. Zweckmäßigerweise ist diese Ausnehmung zylinderförmig ausgebildet. Bei HAW-Kokillen ist die behälterbodenseitige Ausnehmung vorzugsweise als kalottenförmige Aussparung ausgebildet.

Es liegt im Rahmen der Erfindung, dass ein Federelement im vertikalen Aufstellzustand des Behälters über seine Länge vollständig in der behälterbodenseitigen Ausnehmung aufgenommen ist. Länge des Federelementes meint hier die Ausdehnung in Längsrichtung des Behälters parallel zu den Behälterwänden. Bei der vorgenannten bevorzugten Ausführungsform der Erfindung erfolgt also eine vollständige Aufnahme des vorgespannten Federelementes bzw. der Restlänge des vorgespannten Federelementes in der behälterbodenseitigen Ausnehmung. Diese Ausführungsform macht es möglich, dass trotz der erfindungsgemäßen Anordnung von Federelementen am Behälterboden im Vergleich zu den bislang bekannten Behältern keine konstruktive Verlängerung des Behälterinnenraumes notwendig ist.

Der Erfindung liegt die Erkenntnis zugrunde, dass ein erfindungsgemäß eingerichteter Transport- und/oder Lagerbehälter einen freien Fall aus relativ großen Höhen mit Aufprall der deckelseitigen Stirnfläche auf einer starren Unterlage ohne wesentliche Beeinträchtigungen oder Beschädigungen überstehen kann. Der Erfindung liegt insbesondere die Erkenntnis zugrunde, dass mit der erfindungsgemäßen Ausbildung des Behälters stärkere Belastungen des Deckelsystems beim Aufprall effektiv und funktionssicher vermieden werden können. Hervorzuheben ist, dass der erfindungsgemäße Behälter mit relativ einfachen und kostengünstigen Maßnahmen verwirklicht werden kann.

Nachfolgend wird die Erfindung anhand einer lediglich ein Ausführungsbeispiel darstellenden Zeichnung näher erläutert. Es zeigen in schematischer Darstellung:
- **Fig. 1**: einen Schnitt durch einen erfindungsgemäßen Behälter im vertikalen Aufstellzustand bei unbe- lastetem Federelement,
- **Fig. 2**: den Gegenstand nach Fig. 1 bei belastetem bzw. vorgespanntem Federelement und
- **Fig. 3**: den Gegenstand nach den Fig. 1 bzw. 2 in umge- kehrter Orientierung beim freien Fall bzw. beim Aufprall auf das Deckelsystem.

Die Figuren zeigen einen erfindungsgemäßen Transport- und/oder Lagerbehälter mit einem Aufnahmeraum 1 für radioaktive Elemente 2. Der Behälter weist einen Behälterboden 3, einen Behältermantel 4 und einen an den Aufnahmeraum 1 für die radioaktiven Elemente 2 angrenzenden Behälterdeckel 5 auf. In den Figuren ist erkennbar, dass zwischen Behälterboden 3 und radioaktivem Element 2 ein Federelement 6 vorgesehen ist, das vorzugsweise und im Ausführungsbeispiel als Schraubenfeder ausgebildet ist. Fig. 1 zeigt das Federelement 6 im unbelasteten Zustand. Das radioaktive Element 2 wird hier gerade in den Aufnahmeraum 1 des Behälters eingeführt. Im unbelasteten Zustand weist das Federelement 6 eine Länge 1 auf.

Fig. 2 zeigt den Zustand, in dem das Federelement 6 durch das Eigengewicht des radioaktiven Elementes 2 unter Vorspannung gesetzt ist. Das Federelement 6 ist hier im Vergleich zu seiner ursprünglichen Länge 1 im unbelasteten Zustand um den Vorspannweg v zusammengedrückt worden. In Fig. 2 ist fernerhin erkennbar, dass der erzeugte Vorspannweg v des Federelementes 6 größer ist als der Abstand f des radioaktiven Elementes 2 zum Behälterdeckel 5 im vertikalen Aufstellzustand des Behälters.

Die Figuren zeigen, dass das radioaktive Element 2 behälterbodenseitig eine Ausnehmung 7 zur Aufnahme des Federelementes 6 aufweist. Die Ausnehmung 7 ist hier im Fußstück des radioaktiven Elementes 2 vorgesehen. In Fig. 2 ist erkennbar, dass das Federelement 6 vorzugsweise und im Ausführungsbeispiel im vertikalen Aufstellzustand des Behälters bzw. in seinem vorgespannten Zustand über seine Länge vollständig in der behälterbodenseitigen Ausnehmung 7 des radioaktiven Elementes 2 aufgenommen ist.

Fig. 3 zeigt den Behälter in umgekehrter Orientierung beim freien Fall mit nachfolgendem Aufprall am Behälterdeckel 5. Hier drückt das vorgespannte Federelement 6 das radioaktive Element 2 gegen den Behälterdeckel 5. Auf diese Weise kann sich in der Phase des freien Falls kein Abstand zwischen radioaktivem Element 2 und Behälterdeckel 5 aufbauen, der zu einem verzögerten Aufprall und damit zu einer stärkeren Belastung des Behälterdeckels 5 führen würde. Aufgrund der erfindungsgemäßen Maßnahmen wird der Behälterdeckel 5 beim Aufprall effektiv geschützt bzw. geschont.

## Patentansprüche

1. Transport- und/oder Lagerbehälter mit zumindest einem in einem Aufnahmeraum (1) aufgenommenen radioaktiven Element (2), einem Behälterboden (3), einem Behältermantel (4) und einem an den Aufnahmeraum (1) angrenzenden Behälterdeckel (5),
wobei im vertikalen Aufstellzustand des Behälters ein Freiraum mit einem axialen Abstand f zwischen dem radioaktiven Element (2) und dem Behälterdeckel (5) vorhanden ist,
wobei behälterinnenseitig am Behälterboden (3) zumindest ein Federelement (6) vorgesehen ist, wobei das Federelement (6) im vertikalen Aufstellzustand des Behälters durch das Eigengewicht des radioaktiven Elementes (2) unter Vorspannung setzbar ist, **dadurch gekennzeichnet,**
**dass** der dabei erzeugte Vorspannweg v des Federelementes (6) größer ist als der Abstand f des radioaktiven Elementes (2) zum Behälterdeckel (5) im vertikalen Aufstellzustand des Behälters,
und **dass** das radioaktive Element (2) behälterbodenseitig eine Ausnehmung (7) für die Aufnahme zumindest eines Teils eines Federelementes (6) aufweist.

2. Transport- und/oder Lagerbehälter nach Anspruch 1, wobei das radioaktive Element (2) ein Brennelement oder eine Glaskokille ist.

3. Transport- und/oder Lagerbehälter nach einem der Ansprüche 1 oder 2, wobei das Federelement (6) eine Schraubenfeder ist.

4. Transport- und/oder Lagerbehälter nach einem der Ansprüche 1 bis 3, wobei jedes radioaktive Element (2) eine behälterbodenseitige Ausnehmung (7) zur Aufnahme eines Federelementes (6) aufweist.

5. Transport- und/oder Lagerbehälter nach einem der Ansprüche 1 bis 4, wobei ein Federelement (6) im vertikalen Aufstellzustand des Behälters über seine Länge vollständig in der behälterbodenseitigen Ausnehmung (7) aufgenommen ist.

## Claims

1. A transport- and/or storage container with at least one radioactive element (2) accommodated in a receiving chamber (1), a container bottom (3), a container shell (4) and a container cover (5) adjacent to the receiving chamber (1),
wherein in a vertically upright state of the container, a free space with an axial distance f between the radioactive element (2) and the container cover (5) is provided,
wherein in the interior of the container on the container bottom (3), at least one spring element (6) is provided, wherein the spring element (6) is placeable in the vertically upright state of the container by means of the dead weight of the radioactive element (2) under preload, **characterized in that**
the preload v of the spring element (6) produced thereby is greater than the distance f of the radioactive element (2) to the container cover (5) in the vertically upright state of the container,
and that the radioactive element (2) has a recess (7) facing the bottom of the container for receiving at least one part of a spring element (6).

2. The transport- and/or storage container according to claim 1, wherein the radioactive element (2) is a fuel element or a vitrified waste container.

3. The transport- and/or storage container according to one of claims 1 or 2, wherein the spring element (6) is a compression spring.

4. The transport- and/or storage container according to one of claims 1 through 3, wherein each radioactive element (2) has a recess (7) facing the container bottom for receiving a spring element (6).

5. The transport- and/or storage container according to one of claims 1 through 4, wherein a spring element (6) in the vertically upright state of the container is received over its length completely in the recess (7) facing the container bottom.

## Revendications

1. Emballage de transport et/ou de stockage comprenant au moins un élément radioactif (2) reçu dans un espace de réception (1), un fond d'emballage (3), une enveloppe d'emballage (4) et un couvercle de l'emballage (5) adjacent à l'espace de réception (1),
sachant que lorsque l'emballage est posé verticalement, un jeu avec une distance axiale f entre l'élément radioactif (2) et le couvercle de l'emballage (5) est présent,
sachant que, côté intérieur de l'emballage, au moins un élément élastique (6) est prévu sur le fond de l'emballage (3), sachant que l'élément élastique (6), lorsque l'emballage est posé verticalement, peut être précontraint par le poids propre de l'élément radioactif (2), **caractérisé en ce que**
le trajet de précontrainte v de l'élément élastique (6) produit est supérieur à la distance f de l'élément radioactif (2) au couvercle d'emballage (5) lorsque l'emballage est posé verticalement.
et que l'élément radioactif (2), côté fond de l'emballage, présente un évidement (7) pour recevoir au moins une partie d'un élément élastique (6).

2. Emballage de transport et/ou de stockage selon la revendication 1, dans lequel l'élément radioactif (2) est un élément combustible ou un canister.

3. Emballage de transport et/ou de stockage selon la revendication 1 ou 2, dans lequel l'élément élastique (6) est un ressort à boudin.

4. Emballage de transport et/ou de stockage selon l'une des revendications 1 à 3, dans lequel chaque élément radioactif (2) présente un évidement côté fond de l'emballage (7) pour recevoir un élément élastique (6).

5. Emballage de transport et/ou de stockage selon l'une des revendications 1 à 4, dans lequel un élément élastique (6), lorsque l'emballage est posé verticalement, est reçu complètement sur toute sa longueur dans l'évidement côté fond de l'emballage (7).
